# EUROPÄISCHE PATENTSCHRIFT

(11) **EP 1 129 286 B1**
(45) Veröffentlichungstag und Bekanntmachung des Hinweises auf die Patenterteilung: **03.11.2004**
(21) Anmeldenummer: 00967527.3
(22) Anmeldetag: 18.08.2000
(51) Int. Cl.: F02M 61/14

(54) **KRAFTSTOFFEINSPRITZVENTIL FÜR BRENNKRAFTMASCHINEN**
FUEL INJECTION VALVE FOR AN INTERNAL COMBUSTION ENGINE
SOUPAPE D'INJECTION DE CARBURANT POUR MOTEURS A COMBUSTION INTERNE

(30) Priorität: 03.09.1999 DE 19941930
(43) Veröffentlichungstag der Anmeldung: 05.09.2001
(73) Patentinhaber: ROBERT BOSCH GMBH, 70442 Stuttgart (DE)
(72) Erfinder: BANTLE, Dietmar, 70499 Stuttgart (DE); KAESS, Reiner, 71640 Ludwigsburg (DE)
(86) Internationale Anmeldenummer: PCT/DE2000/002816
(87) Internationale Veröffentlichungsnummer: WO 2001/018386

(56) Entgegenhaltungen:
- DE-A- 19 605 956
- GB-A- 1 262 164
- GB-A- 2 138 887
- US-A- 5 129 658

## Beschreibung

### Stand der Technik

Die Erfindung geht von einem Kraftstoffeinspritzventil für Brennkraftmaschinen nach der Gattung des Patentanspruchs 1 aus. Ein derartiges aus der Offenlegungsschrift DE 196 05 956 bekanntes Kraftstoffeinspritzventil weist einen weitgehend rotationssymmetrischen Ventilgrundkörper auf, der sich unter Bildung einer Ringschulter zum Brennraum hin verjüngt und so in einen Ventilkörperschaft übergeht, der bis in den Brennraum ragt. Der Ventilgrundkörper ist mittels einer Spannmutter, die an der Ringschulter angreift, axial gegen einen Ventilhaltekörper verspannt. Das Kraftstoffeinspritzventil ist in einer im Gehäuse einer Brennkraftmaschine ausgebildeten Aufnahmebohrung angeordnet, wobei sich der Innendurchmesser der Aufnahmebohrung unter Bildung einer Anschlagfläche zum Brennraum hin verringert. In Einbaulage des Kraftstoffeinspritzventils kommt die Spannmutter an der Anschlagfläche der Aufnahmebohrung zur Anlage. Durch eine geeignete Spannvorrichtung wird das Kraftstoffeinspritzventil zum Brennraum hin in die Aufnahmebohrung und damit mit der Spannmutter gegen die Anschlagfläche gepreßt. Die Abdichtung zum Brennraum hin wird durch eine zwischen Anschlagfläche und Spannmutter angeordnete ringscheibenförmige Dichtscheibe gewährleistet. Eine solche aus der Offenlegungsschrift DE 196 05 956 bekannte Dichtscheibe wird vor Einbau des Kraftstoffeinspritzventils in die Aufnahmebohrung über den Ventilkörperschaft geschoben und durch eine radiale Verspannung am Ventilkörperschaft gehalten.

Bei Demontage des Kraftstoffeinspritzventils aus der Aufnahmebohrung und anschließender Wiedermontage muß die Dichtscheibe ausgetauscht werden, um eine sichere Abdichtung gegen den Brennraum zu gewährleisten. Dabei tritt bei den bekannten Kraftstoffeinspritzventilen der Nachteil auf, daß die Dichtscheibe bei der Demontage des Kraftstoffeinspritzventils in der Aufnahmebohrung zurückbleiben kann. Die Dichtscheibe kann von dort nur mit größerem Aufwand entfernt werden, eventuell unter Zuhilfenahme spezieller Werkzeuge.

Da das Kraftstoffeinspritzventil meist als Zulieferteil gefertigt wird, haben die bekannten Dichtscheiben weiter den Nachteil, daß sich die Dichtscheibe beim Transport eventuell löst und verloren geht. Die Neumontage der Dichtscheibe bei der Bestückung der Brennkraftmaschine macht einen weiteren Arbeitsgang notwendig und verursacht zusätzliche Kosten.

Eine weitere Schwierigkeit ergibt sich bei den bekannten Dichtscheiben durch die radiale Verspannung der Dichtscheibe auf dem Ventilschaft. Innerhalb des Ventilschafts ist in einer Bohrung ein Ventilglied geführt, wobei sowohl das Ventilglied und als auch die Bohrung äußert präzise und mit nur sehr geringen Toleranzen gefertigt sind. Deshalb ist es nicht auszuschließen, daß durch die radialen Kräfte auf den Ventilschaft eine Beeinträchtigung dieser Führung auftritt. Eine unpräzise Führung des Ventilgliedes kann zu einem unexakten Einspritzverhalten und schließlich zum Ausfall des Kraftstoffeinspritzventils führen.

### Vorteile der Erfindung

Das erfindungsgemäße Kraftstoffeinspritzventil für Brennkraftmaschinen mit den kennzeichnenden Merkmalen des Patentanspruchs 1 hat demgegenüber den Vorteil, daß die Dichtscheibe mit der Spannmutter unverlierbar verbunden ist und keine Kräfte auf den Ventilkörperschaft ausgeübt werden. Gemäß den Ansprüchen 3 bis 8 wird die Hinterschneidung der Außenwand des Ringabsatzes auf einfache Weise durch eine konische Ausgestaltung gebildet. Entsprechend ist die Außenmantelfläche der Dichtscheibe im nicht eingebauten Zustand ebenfalls zumindest annähernd konisch ausgebildet, so daß nach dem Verstemmen des Ringstegs in die Hinterschneidung des Ringabsatzes die Außenmantelfläche der Dichtscheibe näherungsweise zylindrisch ist. Der Konuswinkel beträgt sowohl für den Ringabsatz als auch für die Dichtscheibe 4 bis 10 Grad, vorzugsweise etwa 5 Grad.
Nach einem Ausbau des Kraftstoffeinspritzventils muß eine neue Dichtscheibe auf den Ringabsatz der Spannmutter gesetzt und mit einem Ziehwerkzeug gegen diese verstemmt werden. In einer Kraftfahrzeugwerkstatt steht ein solches Werkzeug jedoch unter Umständen nicht zur Verfügung. In einer weiteren vorteilhaften Ausgestaltung gemäß Anspruch 10 ist deshalb an der dem Brennraum zugewandten Seite der Dichtscheibe ein weiterer, umlaufender unterer Ringsteg ausgebildet, der dem ersten, brennraumabgewandten Ringsteg im wesentlichen gegenüber liegt. Beim Verspannen des Kraftstoffeinspritzventils gegen die in der Aufnahmebohrung ausgebildete Anschlagfläche wird der untere Ringsteg zum Ventilhaltekörper hin gepreßt und drückt dadurch den ersten Ringsteg nach innen in die Hinterschneidung, so daß die Dichtscheibe fest mit der Spannmutter verbunden ist, ohne daß ein zusätzliches Werkzeug nötig ist. Bei einer erneuten Demontage wird die Dichtscheibe, wie bei der Montage mit Hilfe eines Ziehwerkzeugs, mit dem Kraftstoffeinspritzventil aus der Aufnahmebohrung entfernt.
In einer weiteren vorteilhaften Ausgestaltung gemäß dem Anspruch 12 weist die Dichtscheibe einen kleineren Durchmesser auf als die Spannmutter. Dadurch ist es möglich, mit einem Schraubwerkzeug, beispielsweise einer Schraubnuß, über die Dichtscheibe zu greifen und so die Spannmutter gegen den Ventilhaltekörper zu verschrauben. Die Montage der Dichtscheibe kann somit sowohl vor als auch nach dem Verschrauben der Spannmutter mit dem Ventilhaltekörper erfolgen.
Die Dichtscheibe ist gemäß Anspruch 13 aus einem im Vergleich zum Material des Ventilkörpers weichen Metall gefertigt, so daß ein dauerhaftes Verformen ohne größeren Aufwand auch bei Raumtemperatur möglich ist. Zu diesem Zweck eignet sich Kupfer, eine Kupferlegierung, Weicheisen oder eine Aluminiumlegierung.

Weitere Vorteile und vorteilhafte Ausgestaltungen des Gegenstandes der Erfindung sind der Beschreibung, der Zeichnung und den Ansprüchen entnehmbar.

### Zeichnung

Ein Ausführungsbeispiel des erfindungsgemäßen Kraftstoffeinspritzventils für Brennkraftmaschinen ist in der Zeichnung dargestellt und wird in der nachfolgenden Beschreibung näher erläutert. Es zeigt die Figur 1 einen Schnitt durch ein Kraftstoffeinspritzventil im Bereich der Dichtscheibe und die Dichtscheibe in Einbaulage, die Figur 2 einen Querschnitt durch eine Ausgestaltung der Dichtscheibe vor dem Einbau sowie eine mögliche Ausgestaltung des Ziehwerkzeugs, Figur 3 eine weitere Ausgestaltung der Dichtscheibe, Figur 4 einen Querschnitt durch die Spannmutter entlang der Linie IV-IV der Figur 1 und Figur 5 eine Draufsicht einer Dichtscheibe mit unterbrochenem Ringsteg.

### Beschreibung des Ausführungsbeispiels

Die Figur 1 zeigt ausschnittsweise ein erfindungsgemäßes Kraftstoffeinspritzventil für Brennkraftmaschinen im Längsschnitt. Das Kraftstoffeinspritzventil weist einen Ventilkörper auf, der in einer Aufnahmebohrung 6,7 eines Gehäuses 1 der Brennkraftmaschine angeordnet ist. Den brennraumseitigen Teil des Ventilkörpers bildet ein Ventilgrundkörper 3, der sich unter Bildung einer Ringschulter 18 zum Brennraum der Brennkraftmaschine hin verjüngt und in einen Ventilkörperschaft 9 übergeht, der bis in den Brennraum ragt und an dessen Ende wenigstens eine Einspritzöffnung 25 angeordnet ist. Im Ventilgrundkörper 3 ist eine Bohrung 2 ausgebildet, in der ein entgegen der Schließkraft einer Feder axial bewegliches, kolbenförmiges Ventilglied 4 angeordnet ist. Durch die vom Brennraum weggerichtete Öffnungshubbewegung des Ventilgliedes 4 wird die Einspritzöffnung 25 mit einem in der Zeichnung nicht dargestellten Hochdruckzulaufkanal verbunden und Kraftstoff wird in den Brennraum eingespritzt. Alternativ dazu kann es auch vorgesehen sein, daß das Ventilglied 4 durch eine nach außen, zum Brennraum hin gerichtete Öffnungshubbewegung die wenigstens eine Einspritzöffnung 25 aufsteuert. Bei einem solchen, beispielsweise aus der Offenlegungsschrift DE 196 02 615 A1 bekannten Kraftstoffeinspritzventil wird die Bohrung 2 durch einen am Ventilglied 4 angeordneten Schließkopf verschlossen, der bei der Öffnungshubbewegung teilweise aus der Bohrung 2 austaucht und dabei wenigstens eine Einspritzöffnung freigibt.

Der Ventilgrundkörper 3 ist durch eine den Ventilkörperschaft 9 umgebende und sich an der Ringschulter 18 abstützende Spannmutter 10 in axialer Richtung gegen einen Ventilhaltekörper 5 verspannt. Die Spannmutter 10 weist an ihrer Mantelfläche ein übliches Sechskantprofil 19 auf. Figur 4 zeigt einen Querschnitt durch die Spannmutter 10 und die Lage des Sechskantprofils 19.
An der brennraumseitigen Stirnfläche der Spannmutter 10 ist ein Ringabsatz 12 ausgebildet, der einen kleineren Durchmesser d1 aufweist als der Abstand d2 der gegenüberliegenden Schraubflächen 19. Die Mantelfläche des Ringabsatzes 12 ist zumindest annähernd konisch ausgebildet, wobei die Spitze des die konische Fläche bildenden Kegels vom Brennraum weg weist. Dadurch ist am Ringabsatz 12 eine Hinterschneidung ausgebildet, wobei der Konuswinkel β des Ringabsatzes 12 etwa 4 bis 10 Grad beträgt, vorzugsweise etwa 5 Grad.

Die Aufnahmebohrung 6,7 des Kraftstoffeinspritzventils im Gehäuse 1 der Brennkraftmaschine verjüngt sich zum Brennraum hin. Durch den Übergang des im Durchmesser größeren Abschnitts 6 der Aufnahmebohrung 6,7 zum im Durchmesser kleineren Abschnitt 7 ist an der Innenwand der Aufnahmebohrung 6,7 eine Anschlagfläche 8 ausgebildet. In Einbaulage des Kraftstoffeinspritzventils kommt die dem Brennraum zugewandte Stirnseite der Spannmutter 10 an der Anschlagfläche 8 zur Anlage unter Zwischenlage einer Dichtscheibe 15. Die Dichtscheibe 15 gewährleistet eine Abdichtung des Brennraums gegenüber dem im Durchmesser größeren Abschnitt 6 der Aufnahmebohrung 6,7.
In der Figur 2 ist ein Längsschnitt durch eine erfindungsgemäße Dichtscheibe 15 vor dem Einbau gezeigt. Die Dichtscheibe 15 ist als Ringscheibe ausgebildet, deren Innendurchmesser größer als der Außendurchmesser des Ventilkörperschafts 9 ist. An der dem Brennraum abgewandten Stirnfläche der Dichtscheibe 15 ist ein Ringsteg 16 ausgebildet, wobei die Höhe des Ringstegs 16 etwa der Höhe des Ringabsatzes 12 der Spannmutter 10 entspricht. Die Innenmantelfläche des Ringstegs 16 ist zumindest annähernd zylinderförmig ausgebildet, und der Innendurchmesser des Ringstegs 16 ist so groß, daß er über den an der Spannmutter 10 ausgebildeten Ringabsatz 12 geschoben werden kann. Vor dem Einbau der Dichtscheibe 15 weist zumindest die Außenmantelfläche von deren Ringsteg 16 eine zumindest annähernd konische Form auf, wobei sich der Außendurchmesser der Dichtscheibe 15 vom Brennraum weg vergrößert. Der Konuswinkel α der Außenmantelfläche der Dichtscheibe 15 beträgt hierbei zwischen 4 und 10 Grad, vorzugsweise etwa 5 Grad und entspricht zumindest annähernd dem Konuswinkel β des Ringabsatzes 12.

In der Figur 3 ist eine alternative Ausgestaltung der Dichtscheibe 15 dargestellt. An der dem Ventilhaltekörper 5 abgewandten Seite ist am äußeren Rand der Dichtscheibe 15 ein weiterer, umlaufender unterer Ringsteg 17 ausgebildet. Mit einem kleineren Durchmesser als der untere Ringsteg 17 ist konzentrisch zu diesem an derselben Seite der Dichtscheibe 15 eine ringförmige Ausnehmung ausgebildet, die den durch die beiden Ringstege 16,17 gebildeten Bereich gegenüber dem ringscheibenförmigen Mittelstück flexibler gestaltet. Der untere Ringsteg 17 ragt brennraumseitig über den mittleren Teil der Dichtscheibe 15 hinaus, so daß beim Einbau der Dichtscheibe 15 zunächst nur der untere Ringsteg 17 an der Anschlagfläche 8 zur Anlage kommt.

Anstelle eines umlaufenden Ringstegs 16 kann es auch vorgesehen sein, daß der Ringsteg an einem oder mehreren Stellen unterbrochen ist. Figur 5 zeigt die Draufsicht einer solchen Dichtscheibe 15 mit drei Ringöffnungen 13, die gleichmäßig über den Umfang verteilt sind. Dadurch ist es leichter möglich, den Ringsteg 16 bei der Montage nach innen in die am Ringabsatz 12 ausgebildete Hinterschneidung einzupressen.

Die Montage und die Funktionsweise der Dichtscheibe 15 ist wie folgt:
Im nicht eingebauten Zustand ist die Innenmantelfläche des Ringstegs 16 zylinderförmig ausgebildet, während die Außenmantelflächen an der Dichtscheibe 15 eine konische Form aufweisen. Nachdem die Dichtscheibe 15 mit ihrem Ringsteg 16 über dem Ringabsatz 12 zur Anordnung gebracht ist, wird ein Ziehwerkzeug 30, das in Figur 2 schematisch dargestellt ist, axial über die Außenmantelfläche gezogen, wodurch diese nach innen verstemmt wird. Hierdurch greift der Ringsteg 16 in die Hinterschneidung an der Mantelfläche des Ringabsatzes 12 ein und gewährleistet so eine Fixierung in axialer Richtung der Dichtscheibe 15 an der Spannmutter 10. Die Außenmantelfläche der Dichtscheibe 15 wird durch diesen Ziehvorgang näherungsweise zylinderförmig.
Alternativ kann die Verformung des Ringstegs 16 in die Hinterschneidung des Ringabsatzes 12 auch mit einem Werkzeug erfolgen, bei dem zwei halbringförmige Stempel von außen am Ringsteg 16 angreifen und durch eine Bewegung aufeinander zu die Außenmantelfläche des Ringstegs 16 nach innen verstemmen. Der Innendurchmesser der halbringförmigen Stempel entspricht dabei dem Durchmesser a der Ringscheibe 15.
Die Dichtscheibe 15 ist aus einem im Vergleich zum Material der Spannmutter 10 weichen Metall gefertigt, vorzugsweise aus Kupfer, einer Kupferlegierung, Weicheisen oder einer Aluminiumlegierung. Dadurch ist auch bei Raumtemperatur eine dauerhafte, plastische Verformung der Dichtscheibe 15 durch den Zieh- oder Pressvorgang möglich. Wird das Kraftstoffeinspritzventil ausgebaut und anschließend wieder eingebaut, muß die Dichtscheibe 15 erneuert werden. Durch die nur geringe Tiefe der Hinterschneidung am Ringabsatz 12 ist es ohne größeren Aufwand möglich, die Dichtscheibe 15 von der Spannmutter 10 zu lösen, beispielsweise mit Hilfe eines speziellen Werkzeugs oder eines Schraubendrehers.

Bei einer Ausgestaltung, wie sie in Figur 3 gezeigt ist, wird die Dichtscheibe 15 bei der Montage über dem Ringabsatz 12 zur Anordnung gebracht. Das Kraftstoffeinspritzventil wird anschließend in die Aufnahmebohrung 6,7 eingeführt und die Spannmutter 10 gegen die Anlagefläche 8 verspannt. Dadurch wird der untere Ringsteg 17 der Dichtscheibe 15 zum Ventilhaltekörper 5 hin gepreßt und drückt dabei den Ringsteg 16 nach innen in die am Ringabsatz 12 ausgebildete Hinterschneidung. Die Richtung der Bewegung der Ringstege 16,17 ist in der Figur 3 durch Pfeile angedeutet. Nach dem vollständigen Verspannen des Kraftstoffeinspritzventils in der Aufnahmebohrung 6,7 ist die Dichtscheibe 15 sicher mit der Spannmutter 10 verbunden.
Die Funktion der Dichtscheibe 15 in der angegebenen Weise ist auch dann gewährleistet, wenn die Außenmantelfläche des Ringabsatzes 12 keine konische Form aufweist, sondern eine verschieden dazu ausgebildete Hinterschneidung. Da die Dichtscheibe 15 aus einem im Vergleich zum Material der Spannmutter 10 weichen Metall besteht, kann sie auch in anders ausgebildete Hinterschneidungen formschlüssig eingreifen.

## Patentansprüche

1. Kraftstoffeinspritzventil für Brennkraftmaschinen, mit einem Ventilkörper, der einen Ventilgrundkörper (3), einen Ventilhaltekörper (5) und eine Spannmutter (10) aufweist, wobei sich der Ventilgrundkörper (3) zum Brennraum hin verjüngt und mit der Spannmutter (10), die über den Ventilgrundkörper (3) greift, gegen den Ventilhaltekörper (5) verspannt ist, welches Kraftstoffeinspritzventil in einer Aufnahmebohrung (6,7) einer Brennkraftmaschine angeordnet ist, wobei an der Innenwand der Aufnahmebohrung (6,7) durch eine Verkleinerung des Durchmessers zum Brennraum hin eine Anschlagfläche (8) ausgebildet ist, an der ein an der Außenmantelfläche des Ventilkörpers durch eine Querschnittsverringerung zum Brennraum hin ausgebildeter Ringabsatz (12) unter Zwischenlage einer Dichtscheibe (15) zur Anlage kommt, **dadurch gekennzeichnet, daß** die Dichtscheibe (15) an der dem Brennraum abgewandten Stirnfläche einen zumindest auf einem Teil des Umfangs verlaufenden Ringsteg (16) aufweist, der im montierten Zustand in eine Hinterschneidung eingreift, die an der Mantelfläche des am Ventilkörper angeordneten Ringabsatzes (12) ausgebildet ist.

2. Kraftstoffeinspritzventil nach Anspruch 1, **dadurch gekennzeichnet, daß** der Ringabsatz (12) an der brennraumzugewandten Seite der Spannmutter (10) ausgebildet ist.

3. Kraftstoffeinspritzventil nach Anspruch 1, **dadurch gekennzeichnet, daß** die Außenmantelfläche des Ringabsatzes (12) zur Bildung der Hinterschneidung eine zumindest annähernd konische Form hat, wobei sich der Außendurchmesser des Ringabsatzes (12) vom Brennraum weg verkleinert.

4. Kraftstoffeinspritzventil nach Anspruch 1, **dadurch gekennzeichnet, daß** die Innenmantelfläche des Ringstegs (16) im montierten Zustand eine zumindest annähernd konische Form aufweist, wobei sich der Innendurchmesser des Ringstegs (16) vom Brennraum weg verkleinert.

5. Kraftstoffeinspritzventil nach Anspruch 3, **dadurch gekennzeichnet, daß** der Konuswinkel (β) der Außenfläche des Ringabsatzes (12) 4 bis 10 Grad beträgt, vorzugsweise etwa 5 Grad.

6. Kraftstoffeinspritzventil nach Anspruch 1, **dadurch gekennzeichnet, daß** der Ringsteg (16) im nicht eingebauten Zustand der Dichtscheibe (15) eine zumindest annähernd zylinderförmige Innenmantelfläche aufweist.

7. Kraftstoffeinspritzventil nach Anspruch 1, **dadurch gekennzeichnet, daß** die Dichtscheibe (15) im nicht eingebauten Zustand eine zumindest annähernd konische Außenmantelfläche aufweist, wobei sich der Außendurchmesser der Dichtscheibe (15) vom Brennraum weg vergrößert.

8. Kraftstoffeinspritzventil nach Anspruch 7, **dadurch gekennzeichnet, daß** der Konuswinkel (α) der Außenmantelfläche der Dichtscheibe (15) 4 bis 10 Grad beträgt, vorzugsweise etwa 5 Grad.

9. Kraftstoffeinspritzventil nach Anspruch 1, **dadurch gekennzeichnet, daß** der Ringsteg (16) an seinem brennraumabgewandten Ende eine größere Dicke aufweist als an seinem brennraumzugewandten Ende.

10. Kraftstoffeinspritzventil für Brennkraftmaschinen nach Anspruch 1, **dadurch gekennzeichnet, daß** an der brennraumzugewandten Stirnfläche der Dichtscheibe (15) ein umlaufender, unterer Ringsteg (17) ausgebildet ist, der beim verspannen des Ringabsatzes (12) gegen die Anschlagfläche (8) in Richtung des Ventilhaltekörpers (5) gepreßt wird und dadurch den Ringsteg (16) in die Hinterschneidung am Ringabsatz (12) drückt.

11. Kraftstoffeinspritzventil für Brennkraftmaschinen nach Anspruch 1, **dadurch gekennzeichnet, daß** der Ringsteg (16) formschlüssig in die am Ringabsatz (12) ausgebildete Hinterschneidung eingreift.

12. Kraftstoffeinspritzventil für Brennkraftmaschinen nach einem der vorstehenden Ansprüche, **dadurch gekennzeichnet, daß** der Außendurchmesser (a) der Dichtscheibe (15) kleiner als der Abstand (d) der gegenüberliegenden Schraubflächen (19) der Spannmutter (10) ist.

13. Kraftstoffeinspritzventil für Brennkraftmaschinen nach einem der vorstehenden Ansprüche, **dadurch gekennzeichnet, daß** die Dichtscheibe (15) aus einem im Vergleich zum Material des Ventilkörpers weichen Metall gefertigt ist, vorzugsweise aus Kupfer, einer Kupferlegierung, Weicheisen oder einer Aluminiumlegierung.

## Claims

1. Fuel injection valve for internal combustion engines, having a valve body which has a basic valve body (3), a valve retaining body (5) and a clamping nut (10), the basic valve body (3) tapering towards the combustion chamber and being braced against the valve retaining body (5) by the clamping nut (10), which engages over the basic valve body (3), which fuel injection valve is arranged in a holding bore (6, 7) in an internal combustion engine, there being formed on the inner wall of the holding bore (6, 7), by means of a reduction in the diameter towards the combustion chamber, a stop surface (8) on which an annular shoulder (12) formed by a reduction in the cross section towards the combustion chamber comes to rest on the outer circumferential surface of the valve body with the interposition of a sealing washer (15), **characterized in that**, on the end face facing away from the combustion chamber, the sealing washer (15) has an annular land (16) running at least over part of the circumference, which, in the mounted state, engages in an undercut which is formed on the circumferential surface of the annular shoulder (12) arranged on the valve body.

2. Fuel injection valve according to Claim 1, **characterized in that** the annular shoulder (12) is formed on the side of the clamping nut (10) which faces the combustion chamber.

3. Fuel injection valve according to Claim 1, **characterized in that** the outer circumferential surface of the annular shoulder (12) has an at least approximately conical shape in order to form the undercut, the external diameter of the annular shoulder (12) reducing away from the combustion chamber.

4. Fuel injection valve according to Claim 1, **characterized in that**, in the mounted state, the inner circumferential surface of the annular land (16) has an at least approximately conical shape, the internal diameter of the annular land (16) reducing away from the combustion chamber.

5. Fuel injection valve according to Claim 3, **characterized in that** the cone angle (β) of the outer surface of the annular shoulder (12) is 4 to 10 degrees, preferably about 5 degrees.

6. Fuel injection valve according to Claim 1, **characterized in that**, in the uninstalled state of the sealing washer (15), the annular land (16) has an at least approximately cylindrical inner circumferential surface.

7. Fuel injection valve according to Claim 1, **characterized in that**, in the uninstalled state, the sealing washer (15) has an at least approximately conical outer circumferential surface, the external diameter of the sealing washer (15) increasing away from the combustion chamber.

8. Fuel injection valve according to Claim 7, **characterized in that** the cone angle (α) of the outer circumferential surface of the sealing washer (15) is 4 to 10 degrees, preferably about 5 degrees.

9. Fuel injection valve according to Claim 1, **characterized in that**, at its end facing away from the combustion chamber, the annular land (16) has a greater thickness than at its end facing the combustion chamber.

10. Fuel injection valve for internal combustion engines according to Claim 1, **characterized in that**, on the end face of the sealing washer (15) facing the combustion chamber, there is formed a circumferential, lower annular land (17) which, when the angular shoulder (12) is braced against the stop surface (8), is pressed in the direction of the valve retaining body (5) and, as a result, presses the annular land (16) into the undercut on the annular shoulder (12).

11. Fuel injection valve for internal combustion engines according to Claim 1, **characterized in that** the annular land (16) engages with a form fit in the undercut formed on the annular shoulder (12).

12. Fuel injection valve for internal combustion engines according to one of the preceding claims, **characterized in that** the external diameter (a) of the sealing washer (15) is smaller than the distance (d) between the opposite spanner faces (19) of the clamping nut (10).

13. Fuel injection valve for internal combustion engines according to one of the preceding claims, **characterized in that** the sealing washer (15) is fabricated from a metal which is soft as compared with the material of the valve body, preferably from copper, a copper alloy, soft iron or an aluminium alloy.

## Revendications

1. Injecteur de carburant pour moteurs à combustion interne, comprenant un corps de soupape présentant un corps de base de soupape (3), un corps de maintien de soupape (5) et un écrou de serrage (10), le corps de base de soupape (3) se rétrécissant en direction de la chambre de combustion et étant serré contre le corps de maintien de soupape (5) par l'écrou de serrage (10) passant au-dessus du corps de base de soupape (3), l'injecteur de carburant étant disposé dans un alésage de logement (5, 7) d'un moteur à combustion interne, dont la paroi intérieure de l'alésage de logement (6, 7) comporte une surface de butée (8) formée par une réduction du diamètre en direction de la chambre de combustion, et contre laquelle vient s'appliquer par l'intermédiaire d'une rondelle d'étanchéité (15) un décrochement annulaire (12) formé à la surface d'enveloppe extérieure du corps de soupape par une réduction de section transversale,
**caractérisé en ce que**
la rondelle d'étanchéité (15), sur la face frontale opposée à la chambre de combustion, présente une nervure annulaire (16) s'étendant au moins sur une partie de la périphérie et qui à l'état monté s'engage dans une contre-dépouille formée sur la surface enveloppe du décrochement annulaire (12) du corps de soupape.

2. Injecteur de carburant selon la revendication 1,
**caractérisé en ce que**
le décrochement annulaire (12) est formé du côté de l'écrou de serrage (10) en regard de la chambre de combustion.

3. Injecteur de carburant selon la revendication 1,
**caractérisé en ce que**
pour former la contre-dépouille la surface enveloppe extérieure du décrochement annulaire (12) présente une forme sensiblement conique, le diamètre extérieur du décrochement annulaire (12) se réduisant à partir de la chambre de combustion.

4. Injecteur de carburant selon la revendication 1,
**caractérisé en ce qu'**
à l'état monté la surface d'enveloppe intérieure de la nervure annulaire (16) présente une forme sensiblement conique, le diamètre intérieur de la nervure annulaire (16) se réduisant à partir de la chambre de combustion.

5. Injecteur de carburant selon la revendication 3,
**caractérisé en ce que**
l'angle de cône (β) de la surface extérieure du décrochement annulaire (12) est de 4 à 10 degrés, de préférence de 5 degrés environ.

6. Injecteur de carburant selon la revendication 1,
**caractérisé en ce qu'**
à l'état non monté de la rondelle d'étanchéité (15) la nervure annulaire (16) présente une surface enveloppe intérieure de forme sensiblement cylindrique.

7. Injecteur de carburant selon la revendication 1,
**caractérisé en ce qu'**
à l'état non monté la rondelle d'étanchéité (15) présente une surface enveloppe extérieure sensiblement conique, le diamètre extérieur de la rondelle d'étanchéité (15) s'agrandissant à partir de la chambre de combustion.

8. Injecteur de carburant selon la revendication 7,
**caractérisé en ce que**
l'angle de cône (α) de la surface enveloppe extérieure de la rondelle d'étanchéité (15) est de 4 à 10 degrés, de préférence de 5 degrés environ.

9. Injecteur de carburant selon la revendication 1,
**caractérisé en ce que**
la nervure annulaire (16), à son extrémité opposée à la chambre de combustion, présente une épaisseur plus importante qu'à son extrémité en regard de la chambre de combustion.

10. Injecteur de carburant selon la revendication 1,
**caractérisé en ce que**
sur la face frontale de la rondelle d'étanchéité (15) en regard de la chambre de combustion une nervure annulaire (17) inférieure circulaire est formée, qui lors du serrage du décrochement annulaire (12) est pressée contre la surface de butée (8) en direction du corps de maintien de soupape (5) et pousse ainsi la nervure annulaire (16) dans la contre-dépouille sur le décrochement annulaire (12).

11. Injecteur de carburant selon la revendication 1,
**caractérisé en ce que**
la nervure annulaire (16) s'engage par complémentarité de formes dans la contre-dépouille formée sur le décrochement annulaire (12).

12. Injecteur de carburant selon l'une quelconque des revendications précédentes,
**caractérisé en ce que**
le diamètre extérieur (a) de la rondelle d'étanchéité (15) est inférieur à la distance (d) des surfaces filetées (19) de l'écrou de serrage (10) situées en regard.

13. Injecteur de carburant selon l'une quelconque des revendications précédentes,
**caractérisé en ce que**
la rondelle d'étanchéité (15) est réalisée à partir d'un matériau doux par rapport au matériau du corps de soupape, de préférence en cuivre, un alliage de cuivre, fer doux ou un alliage d'aluminium.
